# EUROPÄISCHE PATENTSCHRIFT

(11) **EP 1 876 293 B1**
(45) Veröffentlichungstag und Bekanntmachung des Hinweises auf die Patenterteilung: **19.01.2011**
(21) Anmeldenummer: 07107621.0
(22) Anmeldetag: 07.05.2007
(51) Int. Cl.: D21G 1/00

(54) **Schwingungsdämpfung**
Oscillation attenuator
Atténuation de vibrations

(30) Priorität: 05.07.2006 DE 102006031022
(43) Veröffentlichungstag der Anmeldung: 09.01.2008
(73) Patentinhaber: Voith Patent GmbH, 89522 Heidenheim (DE)
(72) Erfinder: Niemann, Jochen, Dr., 47804 Krefeld (DE); van Haag, Rolf, Dr., 47647 Kerken (DE); Schölzke, Volker, 47798 Krefeld (DE)

(56) Entgegenhaltungen:
- EP-A- 1 333 122
- EP-A- 1 516 955
- EP-A- 1 746 204
- EP-A1- 0 949 378
- WO-A-99/04181

## Beschreibung

Die Erfindung betrifft ein Verfahren zur Dämpfung von Schwingungen in einer Glättanordnung mit mehreren Glättwalzen zur Glättung einer Papier-, Karton- oder einer anderen Faserstoffbahn in einer Maschine zur Herstellung und/oder Veredlung derselben, in welcher die Faserstoffbahn durch zumindest einen, von zwei gegeneinander gedrückten Glättwalzen gebildeten Glättspalt geführt wird, wobei zumindest eine Glättwalze der Glättanordnung angetrieben ist und wenigstens eine Glättwalze einen elastischen Walzenbezug oder elastischen Walzenmantel besitzt.

Die Erfindung betrifft auch eine Vorrichtung zur Dämpfung von Schwingungen in einer Glättanordnung mit mehreren Glättwalzen zur Glättung einer Papier-, Karton- oder einer anderen Faserstoffbahn in einer Maschine zur Herstellung und/oder Veredlung derselben, in welcher die Faserstoffbahn durch zumindest einen, von zwei gegeneinander gedrückten Glättwalzen gebildeten Glättspalt geführt wird, wobei zumindest eine Glättwalze der Glättanordnung mit einem Antrieb verbunden ist und wenigstens eine Glättwalze einen elastischen Walzenbezug oder elastischen Walzenmantel besitzt.

Im Zusammenhang mit der Bildung von axialen Streifen im Papier (Dicke-, Glanz-, Glättestreifen) von Mehrwalzen-Kalandern treten häufig Schwingungen, die als Resonanzerscheinungen bezeichnet werden. Die Resonanzerscheinung bildet sich innerhalb weniger Minuten unter erheblicher Lärmentwicklung (>100 dBA) aus und erzeugt gleichzeitig Streifen im Papier. Diese Resonanzerscheinungen sind abhängig von der Linienkraft, der Kalandriergeschwindigkeit und der produzierten Papiersorte. Tendenziell verringert eine höhere Linienkraft den Einfluss der Resonanz, während eine höhere Geschwindigkeit und/oder ein höheres Flächengewicht den unerwünschten Einfluss der Resonanz verstärken.

Die Streifen bilden sich als Antwort einer Schwinungsanregung im Gegensatz zum sonst als Barring bezeichneten Phänomen direkt auf dem Papier. Die Schwingungen erzeugen kein Polygonmuster auf dem Kunststoffbelag von Biegeausgleichs- und Mittelwalzen, da es sich hierbei nicht um ein ganzzahliges Vielfaches der Drehfrequenz einer Walze im Mehrwalzen-Kalander handelt.

In der nachveröffentlichten EP-A-1746204 ist ein Verfahren zur Dämpfung von Schwingungen in einer Papiermaschine offenbart, wobei die Drehzahl sinusförmig geregelt und somit an den ermittelten Schwingungszustand angepasst werden kann. In der EP-A1-0949378 und der EP-A-1516955 werden Variationen der Drehmomentverteilung bzw. Antriebsleistung von Walzen angesprochen, um Barring zu vermeiden.

In der WO 99/04181 A und der EP-A-1333122 werden Verfahren mit Messungen von Schwingungen an einzelnen Walzen aufgezeigt.

Die Aufgabe der Erfindung ist es daher diese Schwingungen zu dämpfen.

Erfindungsgemäß wurde die Aufgabe hinsichtlich des Verfahrens dadurch gelöst, dass die Schwingungen bei wenigstens einer Glättwalze gemessen und über einen Korrektur-Antrieb zumindest einer Glättwalze Korrektur-Drehmomente mit einer Frequenz eingeleitet werden, die der Frequenz oder einem Vielfachen der Frequenz der gemessenen Schwingungen entspricht oder zumindest mit einer Frequenz eingeleitet werden, die zu einer Verminderung der Schwingungen führen.

In letzterem Fall sollte die Frequenz der Korrektur-Drehmomente so gesteuert werden, dass sich ein Minimum bei den Schwingungen ergibt.

Dabei wurde erkannt, dass die Entstehung von Resonanzerscheinungen durch folgenden Mechanismus herbeigeführt wird: Durch Schwingungsanregungen entstehen im Kalander unter anderem Schwingungen in Niprichtung, die zu einer Papierdickenveränderung im Walzspalt (Nip) führen. Diese Papierdickenänderung führt zu einer kurzfristigen Änderung der plastischen Umformarbeit bzw. der Satinageleistung. Damit entstehen hochfrequente Antriebsschwankungen, da das Papier mehr oder weniger viel Satinageleistung zur plastischen Umformung aufnimmt. Diese Antriebsschwankungen führen zu Kräften, die quer zum Nip wirken. Wenn die Eigenfrequenz der Walzen in Niprichtung und quer zum Nip gleich bzw. von gleicher Größenordnung sind, entsteht eine Lagekopplung des Walzenpackets, die zur oben beschriebenen Resonanzerscheinung von ca. 200 bis über 1000 Hz führt.

Die Schwingungen bei Resonanzerscheinungen sind folglich durch eine Kombination von Schwingungen in Niprichtung und quer zur Niprichtung in einem relativ schmalen Frequenzband von einigen Herz im Bereich von 200 bis über 1000 Hz gekennzeichnet.

Daher kann durch den Eintrag eines hochfrequent geregelten Momentes in diesem Frequenzbereich die Koppelung von Schwingungen in Niprichtung und quer zur Niprichtung zur Schwingungsdämpfung oder zur Schwingungstilgung genutzt und damit die Bildung von Glanz-, Glätte- und Dickestreifen im Papier vermieden werden.

Um eine möglichst umfassende Dämpfung zu erreichen sollte die Amplitude der Korrektur-Drehmomente soweit vergrößert werden, bis sich ein Minimum bei den Schwingungen einstellt oder die Schwingungen sogar ganz verschwinden.

Wegen der zu erwartenden Frequenz der Schwingungen sollte auch die Frequenz der Korrektur-Drehmomente zwischen 200 und 1000 Hz liegen.

Um den Aufwand für den Korrektur-Antrieb zu begrenzen, ist es vorteilhaft, wenn dieser nur zur Aufbringung der Korrektur-Drehmomente ausgelegt und verwendet wird.

Zur Begrenzung der Anzahl von Antrieben kann es aber ebenso von Vorteil sein, wenn der Korrektur-Antrieb so antriebsstark ausgewählt wird, dass dieser gleichzeitig auch für den Antrieb der entsprechenden Glättwalze benutzt werden kann.

Hinsichtlich der erfindungsgemäßen Vorrichtung ist wesentlich, dass wenigstens einer Glättwalze ein Schwingungsmesser zur Erfassung von Schwingungen der Glättwalze und zumindest einer Glättwalze ein Korrektur-Antrieb zur Einleitung von hochfrequenten Korrektur-Drehmomenten zugeordnet ist, wobei der Schwingungsmesser und der Korrektur-Antrieb mit einer Steuereinheit verbunden sind.

Als Korrektur-Antrieb eignet sich insbesondere ein Synchronmotor, welcher vorzugsweise über einen Frequenzumrichter angesteuert wird.

Wegen der hohen Frequenz der Korrektur-Drehmomente sollte der Korrektur-Antrieb direkt, d.h. ohne ein zwischengeschaltetes Getriebe mit dem Zapfen oder der Achse der Glättwalze verbunden werden.

Dieser spezielle Elektromotor (Torque-Motor) sollte mit einem sehr schnell arbeitenden Frequenzumrichter ausgerüstet sein, der auch im Frequenzbereich der Resonanzerscheinung von ca. 200 bis mehr als 1000Hz arbeitet.

Zur Kompensation der Schwingungen der Glättwalzen wird nun ein mit der Resonanzfrequenz pulsierendes, hochfrequentes Moment in den Walzenzapfen oder die Walzenachse und damit in die Glättwalzenanordnung eingeleitet. Vorteilhaft kann auch die Einbringung eines hochfrequenten Drehmomentes mit der inversen Amplitude gleicher Frequenz der Glättwalzenanordnung sein.

Dazu sollte die Amplitude und Phasenlage des eingeleiteten hochfrequenten Korrektur-Drehmomentes geregelt werden, wozu eine Messung der Walzenschwingung vorzugsweise bei mindestens zwei Glättwalzen vorgenommen wird.

Die Messung der Schwingungen der Glättwalze kann direkt mit Wirbelstrom-, Lasertechnik oder Beschleunigungsaufnehmern erfolgen.

Eine indirekte Schwingungsmessung ist über eine Messung des Motorstroms des Antriebs der Glättwalze möglich.

Um Motordrehzahl und Drehmoment einstellen zu können, wird zur Ansteuerung des Direktantriebes ein Frequenzumrichter eingesetzt.

Bei Betriebsgeschwindigkeit des Kalanders stellt sich je nach notwendigem Drehmoment ein entsprechender Motorstrom ein. Analysiert man diesen Strom mit einem hochauflösenden Messgerät, so sieht man, dass der Strom über die Zeit nicht absolut konstant ist, sondern dass die Unrundheiten der Glättwalzen zu Drehmomentschwankungen führen, die sich als Oberwellen im Motorstrom messen lassen. Pro Walzenumdrehung gibt es eine sinusförmige Schwankung des Stromes.

Vorzugsweise wird diese hochauflösende Motorstrommessung direkt mit einem integrierten Diagnosetool im Frequenzumrichter erfasst und über einen gewissen Zeitraum (z.B. 1 min) als Referenzwert gespeichert. Ein im Frequenzumrichter integriertes Diagnosetool ist gegenüber einem externen Messgerät genauer und schneller.

Kommt es nun beim Betrieb des Kalanders zu weiteren Schwingungen, z.B. hervorgerufen durch Barring, werden sich diese als zusätzliche unerwünschte Schwankungen im Motordrehmoment zeigen. Die kontinuierliche automatische Aufzeichnung der Motorströme im Vergleich mit den als Referenzwert gemessenen Stromkurven kann damit zur Erkennung von maschinenbedingten Resonanzfrequenzen genutzt werden. Die zeitliche Ableitung der Messwerte und die Fourier-Analyse ermöglichen die exakte Bestimmung der Frequenz und Amplitude der Schwingung.

Die so ermittelten Amplituden werden dann in inverser Gestalt zur Schwingungsverhinderung genutzt.

Der frequenzmäßig schnell arbeitende Korrektur-Antrieb muss hinsichtlich seiner Leistung nicht auf die Antriebsleistung der Glättwalze ausgelegt sein, jedoch ist dies auch möglich. In letzterem Fall fungiert der Korrektur-Antrieb auch gleichzeitig als normaler Antrieb der Glättwalze.

Anwendung kann das beschriebene Verfahren oder die Vorrichtung bei Glättanordnungen, die von nur zwei Glättwalzen gebildet werden, finden.

Von Vorteil ist jedoch die Anwendung bei Glättanordnungen, die von mehr als zwei Glättwalzen gebildet werden, wobei die Glättwalzen vorzugsweise in einer Stapelebene übereinander angeordnet sind.

Dabei sollte der Korrektur-Antrieb mit einer Glättwalze verbunden sein, die mit zwei Glättwalzen je einen Glättspalt bildet, d.h. einer Mittelwalze des Walzenstapels.

Je nach Bedarf können auch an mehreren Glättwalzen Korrektur-Antriebe vorgesehen werden.

Hinsichtlich der Erfindung ist zusammengefasst wesentlich, dass durch eine Messung der Walzenschwingung ein hochfrequentes Drehmoment so eingeregelt werden kann, dass die Schwingbewegung der Glättwalzen mit der Resonanzfrequenz und deren Vielfachen minimal werden. Dadurch wird die Bildung von Streifen in der Faserstoffbahn mit der Frequenz der Resonanzerscheinung weitgehend vermieden. Zumindest erfolgt eine deutliche Standzeitverlängerung der Glättanordnung.

Nachfolgend soll die Erfindung an einem Ausführungsbeispiel näher erläutert werden. In der beigefügten Zeichnung zeigt die Figur einen schematischen Querschnitt durch eine Kalanderanordnung, welche der Glättung der Faserstoffbahn 1 dient und sich am Ende einer Herstellungsmaschine befindet.

Der Kalander wird von einem Stapel von 8 übereinander angeordneten Glättwalzen 2,3,4 gebildet, die von einem Ständer des Kalanders gehalten werden. Die Faserstoffbahn 1 durchläuft die Glättspalte von oben nach unten, wobei die Faserstoffbahn 1 zwischen den Glättspalten über hier nicht dargestellte Leitwalzen geführt wird. Nach dem Kalander wird die Faserstoffbahn 1 zu einer in Bahnlaufrichtung 9 unmittelbar folgenden Aufwickelvorrichtung geführt.

Dabei wird der Stapel von einer oberen und einer unteren End-Glättwalze 2 begrenzt. Diese End-Glättwalzen 2 sind als Durchbiegungseinstellwalzen mit einem über eine Durchbiegungseinstelleinrichtung auf einem drehfest gehaltenen Träger abgestützten Walzenmantel ausgebildet.

Die Durchbiegungseinstelleinrichtung wird dabei jeweils von mehreren, axial nebeneinander angeordneten und hydraulisch anpressbaren Stützkolben gebildet, die den rotierbaren Walzenmantel in der Stapel- und Pressebene zur gegenüberliegenden End-Glättwalze 2 drücken.

Zur Einleitung des wesentlichsten Teils der erforderlichen Antriebsleistung ist den Glätwalzen 3 mit elastischem Bezug, die jeweils mit den End-Glättwalzen 2 dem ersten bzw. letzten Glättspalt des Kalanders bilden, jeweils ein Antrieb 5 zugeordnet.

Bei Online-Kalandern besitzen alle Glättwalzen 2,3,4 einen Antrieb 5, was das Einführen der Faserstoffbahn 1 durch die offenen Glättspalte und das nachfolgende Schließen der Glättspalte erlaubt.

Zwischen den End-Glättwalzen 2 befinden sich mehrere Mittel-Glättwalzen 3,4, von denen einige 3 einen elastischen Walzenbezug aufweisen. Während bei dem mittig angeordneten Wendespalt zwei Glättwalzen 3 mit elastischem Walzenbezug gegeneinander gedrückt werden, ist bei den anderen Glättspalten jeweils nur eine Glättwalze 3 mit elastischem Walzenbezug vorhanden.

Dabei sind den drei oberen Glättwalzen 2,3,4 Schwingungsmesser 7 zur Erfassung der in und quer zur Pressrichtung im Glättspalt vorkommenden Schwingungen zugeordnet. Diese arbeiten hier beispielhaft auf der Basis von Lasertechnik und sind geeignet, die bevorzugt im Frequenzbereich zwischen 200 und 1000 Hz vorkommenden Schwingungen zu erfassen.

Die Messwerte der Schwingungsmesser 7 werden an die Steuereinheit 8 übermittelt und dort ausgewertet.

Um den Schwingungen entgegenwirken zu können, ist an den drei oberen Glättwalzen 2,3,4 jeweils ein Korrektur-Antrieb 6 vorhanden. Diese Korrektur-Antriebe 6 sind als elektrische Synchronmotoren ausgebildet und direkt mit dem Walzenzapfen dieser Glättwalzen 2,3,4 verbunden.

Die Synchronmotoren besitzen sehr schnell arbeitende Frequenzumrichter, die von der Steuereinheit 8 angesteuert werden.

Dabei werden zur Dämpfung der Schwingungen über die Korrektur-Antriebe 6 Korrektur-Drehmomente in die Glättwalzen 4 eingeleitet. Die Frequenz der Korrektur-Drehmomente entspricht etwa der Frequenz oder einem Vielfachen der von den Schwingungsmessern 7 gemessenen Frequenz.

Zur Optimierung der Dämpfung werden Frequenz und Phasenlage und Amplitude soweit verändert, dass sich ein Minimum bei den gemessenen Schwingungen ergibt oder diese gar verschwinden.

Die Korrektur-Antriebe 6 müssen nur für die Aufbringung der Korrektur-Drehmomente ausgelegt sein.

Bei Bedarf könnten über diese jedoch auch der Antrieb des Kalanders erfolgen und/oder Korrektur-Drehmomente über die Antriebe 5 der Glättwalzen 2,3,4 eingeleitet werden.

Im Ergebnis können so wirkungsvoll und einfach die axialen Streifen in der Faserstoffbahn 1 verhindert oder zumindest vermindert werden.

## Patentansprüche

1. Verfahren zur Dämpfung von Schwingungen in einer Glättanordnung mit mehreren Glättwalzen zur Glättung einer Papier-, Karton- oder einer anderen Faserstoffbahn (1) in einer Maschine zur Herstellung und/oder Veredlung derselben, in welcher die Faserstoffbahn (1) durch zumindest einen, von zwei gegeneinander gedrückten Glättwalzen (2,3,4) gebildeten Glättspalt geführt wird, wobei zumindest eine Glättwalze (2,3,4) der Glättanordnung angetrieben ist und wenigstens eine Glättwalze (3) einen elastischen Walzenbezug oder elastischen Walzenmantel besitzt, **dadurch gekennzeichnet, dass** die Schwingungen bei wenigstens einer Glättwalze (2,3,4) gemessen und über einen Korrektur-Antrieb (6) zumindest einer Glättwalze Korrektur-Drehmomente mit einer Frequenz eingeleitet werden, die der Frequenz oder einem Vielfachen der Frequenz der gemessenen Schwingungen entspricht.

2. Verfahren gemäß Anspruch 1, **dadurch gekennzeichnet, dass** die Schwingungen bei wenigstens einer Glättwalze (2,3,4) gemessen und über eines, Korrektur-Antrieb (6) zumindest einer Glättwalze Korrektur-Drehmomente mit einer Frequenz eingeleitet werden, die zu einer Verminderung der Schwingungen führen.

3. Verfahren nach Anspruch 1 oder 2, **dadurch gekennzeichnet, dass** die Frequenz der Korrektur-Drehmomente so gesteuert wird, dass sich eine Minimum bei den Schwingungen ergibt.

4. Verfahren nach einem der vorhergehenden Ansprüche, **dadurch gekennzeichnet, dass**
die Amplitude der Korrektur-Drehmomente soweit vergrößert wird, bis sich ein Minimum bei den Schwingungen einstellt.

5. Verfahren nach einem der vorhergehenden Ansprüche, **dadurch gekennzeichnet, dass**
die Frequenz der Korrektur-Drehmomente zwischen 200 und 1000 Hz liegt.

6. Verfahren nach einem der vorhergehenden Ansprüche, **dadurch gekennzeichnet, dass**
der Korrektur-Antrieb (6) nur zur Aufbringung der Korrektur-Drehmomente verwendet wird.

7. Verfahren nach einem der Ansprüche 1 bis 5, **dadurch gekennzeichnet, dass** der Korrektur-Antrieb (6) auch für den Antrieb der entsprechenden Glättwalze (2,3,4) benutzt wird.

8. Vorrichtung zur Dämpfung von Schwingungen in einer Glättanordnung mit mehreren Glättwalzen zur Glättung einer Papier-, Karton- oder einer anderen Faserstoffbahn (1) in einer Maschine zur Herstellung und/oder Veredlung derselben, in welcher die Faserstoffbahn (1) durch zumindest einen, von zwei gegeneinander gedrückten Glättwalzen (2,3,4) gebildeten Glättspalt geführt wird, wobei zumindest eine Glättwalze (2,3,4) der Glättanordnung mit einem Antrieb (5) verbunden ist und wenigstens eine Glättwalze (3) einen elastischen Walzenbezug oder elastischen Walzenmantel besitzt, insbesondere zur Durchführung des Verfahrens nach einem der vorhergehenden Ansprüche, **dadurch gekennzeichnet, dass**
wenigstens einer Glättwalze (2,3,4) ein Schwingungsmesser (7) zur Erfassung von Schwingungen der Glättwalze (2,3,4) und zumindest einer Glättwalze (2,3,4) ein Korrektur-Antrieb (6) zur Einleitung von hochfrequenten Korrektur-Drehmomenten zugeordnet ist, wobei der Schwingungsmesser (7) und der Korrektur-Antrieb (6) mit einer Steuereinheit (8) verbunden sind.

9. Vorrichtung nach Anspruch 8, **dadurch gekennzeichnet, dass**
der Korrektur-Antrieb (6) als Synchronmotor ausgebildet ist, welcher vorzugsweise über einen Frequenzumrichter angesteuert wird.

10. Vorrichtung nach Anspruch 8 oder 9, **dadurch gekennzeichnet, dass**
der Korrektur-Antrieb (6) als Antrieb (5) für die Glättwalze (2,3,4) ausgebildet ist.

11. Vorrichtung nach einem der Ansprüche 8 bis 10, **dadurch gekennzeichnet, dass**
der Korrektur-Antrieb (6) direkt mit dem Zapfen oder der Achse der Glättwalze (2,3,4) verbunden ist.

12. Vorrichtung nach einem der Ansprüche 8 bis 11, **dadurch gekennzeichnet, dass**
der Schwingungsmesser (7) die Schwingungen der Glättwalze (2,3,4) mittels Wirbelstrom-, Lasertechnik oder Beschleunigungsaufnehmer erfasst.

13. Vorrichtung nach einem der Ansprüche 8 bis 11, **dadurch gekennzeichnet, dass**
der Schwingungsmesser (7) die Schwingungen der Glättwalze (2,3,4) über eine Messung des Motorstroms des Antriebs (5,6) erfasst.

14. Vorrichtung nach einem der Ansprüche 8 bis 13, **dadurch gekennzeichnet, dass**
mehreren Glättwalzen (2,3,4) Schwingungsmesser (7) zugeordnet sind.

15. Anwendung des Verfahrens oder der Vorrichtung nach einem der vorhergehenden Ansprüche bei Glättanordnungen, die von nur zwei Glättwalzen (2,3,4) gebildet werden.

16. Anwendung des Verfahren oder der Vorrichtung nach einem der Ansprüche 1 bis 14 bei Glättanordnungen, die von mehr als zwei Glättwalzen (2,3,4) gebildet werden, wobei die Glättwalzen (2,3,4) vorzugsweise in einer Stapelebene übereinander angeordnet sind.

17. Anwendung nach Anspruch 16, **dadurch gekennzeichnet, dass** der Korrektur-Antrieb (6) mit einer Glättwalze (2,3,4) verbunden ist, die mit zwei Glättwalzen (2,3,4) je einen Glättspalt bildet.

## Claims

1. Method for damping vibrations in a calendering arrangement having a plurality of calender rolls for calendering a paper, board or other fibrous web (1) in a machine for producing and/or finishing the same, in which the fibrous web (1) is led through at least one calendering nip formed by two calender rolls (2, 3, 4) pressed against each other, at least one calender roll (2, 3, 4) of the calendering arrangement being driven and at least one calender roll (3) having a resilient roll cover or resilient roll shell,
**characterized in that**
the vibrations are measured on at least one calender roll (2, 3, 4) and, via a corrective drive (6) of at least one calender roll, corrective torques are introduced at a frequency which corresponds to the frequency or a multiple of the frequency of the measured vibrations.

2. Method according to Claim 1,
**characterized in that**
the vibrations are measured on at least one calender roll (2, 3, 4) and, via a corrective drive (6) of at least one calender roll, corrective torques are introduced at a frequency which leads to a reduction in the vibrations.

3. Method according to Claim 1 or 2,
**characterized in that**
the frequency of the corrective torques is controlled in such a way that the result is a minimum in the vibrations.

4. Method according to one of the preceding claims,
**characterized in that**
the amplitude of the corrective torques is increased until a minimum in the vibrations is established.

5. Method according to one of the preceding claims,
**characterized in that**
the frequency of the corrective torques lies between 200 and 1000 Hz.

6. Method according to one of the preceding claims,
**characterized in that**
the corrective drive (6) is used only to apply the corrective torques.

7. Method according to one of Claims 1 to 5,
**characterized in that**
the corrective drive (6) is also used to drive the corresponding calender roll (2, 3, 4).

8. Device for damping vibrations in a calendering arrangement having a plurality of calender rolls for calendering a paper, board or other fibrous web (1) in a machine for producing and/or finishing the same, in which the fibrous web (1) is led through at least one calendering nip formed by two calender rolls (2, 3, 4) pressed against each other, at least one calender roll (2, 3, 4) of the calendering arrangement being connected to a drive (5) and at least one calender roll (3) having a resilient roll cover or resilient roll shell, in particular for carrying out the method according to one of the preceding claims,
**characterized in that**
at least one calender roll (2, 3, 4) is assigned a vibration meter (7) for registering vibrations of the calender roll (2, 3, 4), and at least one calender roll (2, 3, 4) is assigned a corrective drive (6) for introducing high-frequency corrective torques, the vibration meter (7) and the corrective drive (6) being connected to a control unit (8).

9. Device according to Claim 8,
**characterized in that**
the corrective drive (6) is constructed as a synchronous motor, which is preferably activated via a frequency converter.

10. Device according to Claim 8 or 9,
**characterized in that**
the corrective drive (6) is constructed as a drive (5) for the calender roll (2, 3, 4).

11. Device according to one of Claims 8 to 10,
**characterized in that**
the corrective drive (6) is connected directly to the journal or the shaft of the calender roll (2, 3, 4).

12. Device according to one of Claims 8 to 11,
**characterized in that**
the vibration meter (7) registers the vibrations of the calender roll (2, 3, 4) by means of eddy current technology, laser technology or acceleration transducers.

13. Device according to one of Claims 8 to 11,
**characterized in that**
the vibration meter (7) registers the vibrations of the calender roll (2, 3, 4) via a measurement of the motor current of the drive (5, 6).

14. Device according to one of Claims 8 to 13,
**characterized in that**
a plurality of calender rolls (2, 3, 4) are assigned vibration meters (7).

15. Use of the method or the device according to one of the preceding claims in calendering arrangements which are formed by only two calender rolls (2, 3, 4).

16. Use of the method or the device according to one of Claims 1 to 14 in calendering arrangements which are formed by more than two calender rolls (2, 3, 4), the calender rolls (2, 3, 4) preferably being arranged one above another in a stack plane.

17. Use according to Claim 16,
**characterized in that**
the corrective drive (6) is connected to a calender roll (2, 3, 4) which forms a calendering nip with two calender rolls (2, 3, 4) in each case.

## Revendications

1. Procédé d'amortissement de vibrations dans un agencement de lissage comprenant plusieurs rouleaux de lissage pour lisser une bande de papier, de carton ou une autre bande de matière fibreuse (1) dans une machine de fabrication et/ou d'amélioration de celle-ci, dans laquelle la bande de matière fibreuse (1) est guidée à travers au moins une fente de lissage formée par deux rouleaux de lissage (2, 3, 4) pressés l'un contre l'autre, au moins un rouleau de lissage (2, 3, 4) de l'agencement de lissage étant entraîné et au moins un rouleau de lissage (3) possédant un revêtement de rouleau élastique ou une enveloppe de rouleau élastique, **caractérisé en ce que** les vibrations au niveau d'au moins un rouleau de lissage (2, 3, 4) sont mesurées et, par le biais d'un entraînement de correction (6) d'au moins un rouleau de lissage, des couples de correction sont introduits avec une fréquence qui correspond à la fréquence ou à un multiple de la fréquence des vibrations mesurées.

2. Procédé selon la revendication 1, **caractérisé en ce que**
les vibrations au niveau d'au moins un rouleau de lissage (2, 3, 4) sont mesurées et, par le biais d'un entraînement de correction (6) d'au moins un rouleau de lissage, des couples de correction sont introduits avec une fréquence qui entraîne une réduction des vibrations.

3. Procédé selon la revendication 1 ou 2, **caractérisé en ce que** la fréquence des couples de correction est commandée de telle sorte que l'on obtienne un minimum de vibrations.

4. Procédé selon l'une quelconque des revendications précédentes, **caractérisé en ce que**
l'amplitude des couples de correction est augmentée jusqu'à ce qu'un minimum de vibrations s'établisse.

5. Procédé selon l'une quelconque des revendications précédentes, **caractérisé en ce que**
la fréquence des couples de correction est comprise entre 200 et 1000 Hz.

6. Procédé selon l'une quelconque des revendications précédentes, **caractérisé en ce que**
l'entraînement de correction (6) n'est utilisé que pour appliquer les couples de correction.

7. Procédé selon l'une quelconque des revendications 1 à 5, **caractérisé en ce que**
l'entraînement de correction (6) est aussi utilisé pour l'entraînement du rouleau de lissage (2, 3, 4) correspondant.

8. Dispositif d'amortissement de vibrations dans un agencement de lissage comprenant plusieurs rouleaux de lissage pour lisser une bande de papier, de carton ou une autre bande de matière fibreuse (1) dans une machine de fabrication et/ou d'amélioration de celle-ci, dans laquelle la bande de matière fibreuse (1) est guidée à travers au moins une fente de lissage formée par deux rouleaux de lissage (2, 3, 4) pressés l'un contre l'autre, au moins un rouleau de lissage (2, 3, 4) de l'agencement de lissage étant connecté à un entraînement (5) et au moins un rouleau de lissage (3) possédant un revêtement de rouleau élastique ou une enveloppe de rouleau élastique, notamment pour mettre en oeuvre le procédé selon l'une quelconque des revendications précédentes,
**caractérisé en ce**
**qu'**à au moins un rouleau de lissage (2, 3, 4) est associé un dispositif de mesure de vibrations (7) pour détecter les vibrations du rouleau de lissage (2, 3, 4) et à au moins un rouleau de lissage (2, 3, 4) est associé un entraînement de correction (6) pour introduire des couples de correction à haute fréquence, le dispositif de mesure de vibrations (7) et l'entraînement de correction (6) étant connectés à une unité de commande (8).

9. Dispositif selon la revendication 8, **caractérisé en ce que**
l'entraînement de correction (6) est réalisé sous forme de moteur synchrone, qui est de préférence commandé par le biais d'un changeur de fréquence.

10. Dispositif selon la revendication 8 ou 9, **caractérisé en ce que**
l'entraînement de correction (6) est réalisé sous forme d'entraînement (5) pour le rouleau de lissage (2, 3, 4).

11. Dispositif selon l'une quelconque des revendications 8 à 10, **caractérisé en ce que**
l'entraînement de correction (6) est connecté directement au tourillon ou à l'axe du rouleau de lissage (2, 3, 4).

12. Dispositif selon l'une quelconque des revendications 8 à 11, **caractérisé en ce que**
le dispositif de mesure de vibrations (7) détecte les vibrations du rouleau de lissage (2, 3, 4) au moyen d'une technique de courants de Foucault, d'une technique laser, ou d'un enregistreur d'accélération.

13. Dispositif selon l'une quelconque des revendications 8 à 11, **caractérisé en ce que**
le dispositif de mesure de vibrations (7) détecte les vibrations du rouleau de lissage (2, 3, 4) par le biais d'une mesure du courant de moteur de l'entraînement (5, 6).

14. Dispositif selon l'une quelconque des revendications 8 à 13, **caractérisé en ce que**
des dispositifs de mesure de vibrations (7) sont associés à plusieurs rouleaux de lissage (2, 3, 4).

15. Utilisation du procédé ou du dispositif selon l'une quelconque des revendications précédentes dans des agencements de lissage qui sont formés par seulement deux rouleaux de lissage (2, 3, 4).

16. Utilisation du procédé ou du dispositif selon l'une quelconque des revendications 1 à 14 dans des agencements de lissage qui sont formés par plus de deux rouleaux de lissage (2, 3, 4), les rouleaux de lissage (2, 3, 4) étant disposés de préférence les uns au-dessus des autres dans un plan d'empilement.

17. Utilisation selon la revendication 16, **caractérisée en ce que** l'entraînement de correction (6) est connecté à un rouleau de lissage (2, 3, 4) qui forme avec deux rouleaux de lissage (2, 3, 4) à chaque fois une fente de lissage.
